# EUROPÄISCHE PATENTSCHRIFT

(11) **EP 0 197 025 B1**
(45) Veröffentlichungstag und Bekanntmachung des Hinweises auf die Patenterteilung: **30.11.1988**
(21) Anmeldenummer: 86890078.8
(22) Anmeldetag: 25.03.1986
(51) Int. Cl.: E05C 21/02, E05B 65/10, B61D 19/00

(54) **Notbetätigungseinrichtung für grifflose Türverriegelungen**
Emergency actuating device for door latches without handles
Dispositif à actionner en cas de danger pour verrouillages de portes sans poignée

(30) Priorität: 26.03.1985 AT 902/85
(43) Veröffentlichungstag der Anmeldung: 08.10.1986
(73) Patentinhaber: IFE Industrie-Einrichtungen Fertigungs-Aktiengesellschaft, A-3340 Waidhofen a.d. Ybbs (AT)
(72) Erfinder: Fink, Martin, Ing., A-3340 Waidhofen a.d. Ybbs (AT)
(74) Vertreter: Barger, Erich, Dipl.-Ing.

(56) Entgegenhaltungen:
- AT-B- 344 781
- AT-B- 368 797
- DE-A- 1 935 375
- DE-A- 2 741 556
- DE-B- 1 063 928

## Beschreibung

Die Erfindung bezieht sich auf eine Notbetätigungseinrichtung für grifflose Tünrerriegelungen, insbesondere für Schwenkschiebetüren von Fahrzeugen, bei denen eine Klinke am Türblatt mit einem türrahmenfesten Riegel zusammenwirkt, dem ein benachbarter, von einer steuerbaren Kraftquelle beaufschlagter Entriegelungshebel zugeordnet ist. Eine ähnliche Einrichtung ist aus der DE-A-2 741 556 bekannt. Solche Türverriegelungen werden meist mittels einer Druckknopfsteuerung geschaltet, wobei als Kraftquelle ein Magnet, ein hydraulischer oder pneumatischer Arbeitszylinder vorgesehen sein kann. Weiters ist eine Notbetätigungseinrichtung vorgesehen, die bei Ausfallen der Kraftquelle das Entriegeln der Tür von Hand aus ermöglicht. Hiebei besteht die Schwierigkeit, daß die Entriegelung auf die große Kraft der Kraftquelle eingestellt ist und dadurch die Notbetätigung einen erheblichen Kraftaufwand erfordert. Sobald hiefür ein Schlüssel vorgesehen ist, kann die erforderliche Kraft kaum hervorgerufen werden.

Die Erfindung bezweckt eine Notbetätigungseinrichtung zu schaffen, bei der die von Hand aufzubringende Kraft in eine mehrfach größere Entriegelungskraft übersetzt ist.

Erfindungsgemäß ist diese Aufgabe dadurch gelöst, daß ein Hebelsystem vorgesehen ist, das einerseits türrahmenfest angelenkt ist und anderseits mittels eines Verbindungselements, wie Bowdenzug, Verbindungsstange o. dgl., mit einem Betätigungsorgan, wie Nothandgriff, mittels Mehrkantschlüssel verschwenkbarem Hebel o. dgl., in Wirkverbindung steht, wobei einer der Hebel am Entriegelungshebel angreift und die Richtung der hier angreifenden Hebelkraft mit der Kraftrichtung des Verbindungselements einen, dem gewünschten Verhältnis dieser beiden Kräfte entsprechend großen Winkel einschließt.

Die Erfindung ist auf einige Ausgestaltungen dieser Notbetätigungseinrichtung gerichtet.

In der Zeichnung ist der Gegenstand der Erfindung in drei beispielsweisen Ausführungsformen dargestellt. Es zeigen Fig. 1 eine Ansicht einer erfindungsgemäßen Türverriegelung, Fig. 2 einen Schnitt nach der Linie 11-11, die Fig. 3 und 4 zwei Ausführungsvarianten in Ansicht und Fig. 5 einen Schnitt nach der Linie V-V in Fig. 1.

In den Fig. 1 und 2 ist ein in seiner Gesamtheit mit 1 bezeichnetes Schloß dargestellt, das aus einem Rahmen 2 und einer Platte 3 besteht und mit seiner Grundseite 4 am Türrahmen 5 befestigt ist.

In Fig. 2 ist das Türblatt mit 6 bezeichnet und in geschlossener Stellung dargestellt. Eine Zwischenstellung ist punktiert angedeutet. Es ist daraus die Richtung der seitlichen Verschiebung zu Beginn und am Ende der Öffnungsbewegung ersichtlich. Das Türblatt ist mit einer Klinke 7 versehen, die auch in Fig. 1 dargestellt ist. Sie ist um die Achse 8 am Türblatt schwenkbar gelagert und weist eine Doppelverzahnung 9 an ihrem freien Ende auf.

Auf der Außenseite der Platte 3 ist einstellbar ein Riegel 10 angeschraubt, der mit der Klinke 7 zusammenwirkt. Zur Entriegelung ist ein Entriegelungshebel 11 vorgesehen, der um die Achse 12 schwenkbar an der Platte 3 gelagert ist und unter der Wirkung einer Zugfeder 13 steht. Unterhalb des Entriegelungshebels 11 ist eine Kraftquelle 14 vorgesehen, weiche auf einer Konsole 15, die am Rahmen 2 und an der Platte 3 angeschweißt ist, getragen wird. Im dargestellten Beispiel handelt es sich bei dieser Kraftquelle 14 Wm einen pneumatischen Arbeitszylinder, dessen Stempel 16 an einer bombierten Gegenfläche 17 angreift.

An der Platte 3 ist ferner ein Zughebel 18 IJ.m eine Achse 19 schwenkbar gelagert und steht unter der Wirkung einer Zugfeder 20. Auf der Zughebel 18 ist eine Rolle 21 drehbar gelagert, die auf der Seitenfläche 22 eines Plättchens 23 abrollen kann. Dieses Plättchen ist auf einem Fortsatz 24 des Entriegelungshebels 11 ein- und feststellbar. DerZughebei 18 läuft in eine Führung 25 aus, in der ein Gleitstück 26 unverlierbar geführt ist und in Verbindung mit einem Bowdenzug 27 steht. Parallel dazu ist ein zweiter Bowdenzug und ein zweites Gleitstück vorgesehen, das in einer der gezeichneten Nut 28 gegenüberliegenden Nut gleiten kann. Der eine Bowdenzug führt zu einem Nothandgriff im Fahrzeuginneren und ist auch den Passagieren zugänglich. Der zweite Bowdenzug führt zu einem Schwenkhebel, der von außen mittels eines Mehrkantschlüssels verdreht werden kann.

Beim Schließen der Tür 6 wird der Entriegelungshebel 11 von der Klinke 7 nach unten gedrückt und dessen Verzahnung 9 fällt hinter dem Riegel 10 ein, wodurch die Tür in ihrer Schließlage gehalten wird. Die Entriegelung erfolgt durch Drucktasten, wodurch über elektromagnetische Ventile die Kraftquelle 14 gesteuert wird, und zwar drückt beim Öffnen der Stempel 16 den Entriegelungshebel 11 nach oben und nimmt hiebei die Klinke 7 mit, so daß dessen Verzahnung 9 außer Eingriff mit dem Riegel 10 kommt. Die Tür ist frei zum Öffnen.

Fällt die Steuerung der Kraftquelle 14 aus, so kann an jedem der Bowdenzüge eine hinreichende Kraft aufgebracht werden, die mittels des Lenkersystems ins Große übersetzt wird und daher eine Notentriegelung möglich ist. Bei Betätigen eines Bowdenzuges schwenkt der Zughebel 18 im Uhrzeigersinn entgegen der Kraft der Feder 20 und die Rolle 21 rollt auf der Fläche 22 ab und verschwenkt somit den Entriegelungshebel 11 ebenfalls im Uhrzeigersinn. Dadurch kann die Entriegelung vorgenommen werden. Das Gleitstück des anderen Bowdenzuges bleibt an seiner Stelle und gleitet in der Nut 28 der Führung 25 nach vorne, während der Hebel 18 verschwenkt wird.

Nachdem die Rolle 21 nur Kräfte senkrecht zur Fläche 22 hervorrufen kann, schließt diese Kraftrichtung mit der Kraftrichtung des Bowdenzuges 27 einen Winkel von etwa 50° ein, und mit Rücksicht auf die Hebelwirkung der Hebeln 11 und 18 wird eine hinreichend große Kraft zum Öffnen der Verriegelung aufgebracht.

Die Offenstellung der Verriegelung kann optisch und akustisch angezeigt werden, wozu ein entsprechender Schalter 29 vorgesehen ist, dessen Schalthebel 30 auf die Fläche 31 des Entriegelungshebels 11 aufläuft.

Gemäß Fig. 3 besteht das Hebelsystem aus einem bei 32 an der Platte 3 angelenkten Hebel 33, der an seinem freien Ende mit einem zweiten Hebel 34 gelenkig verbunden ist, der einerseits mit der Führung 25 versehen ist und anderseits mit einem Stift 35 in ein Langloch 36 des Entriegelungshebels 11 eingreift. Die übrige Anordnung stimmt mit der in Fig. 1 dargestellten überein. Zufolge des Langloches 36 kann der Entriegelungshebel von der Kraftquelle 14 verschwenkt werden, ohne daß das Hebelsystem in Bewegung gesetzt wird. Wird am Bowdenzug 27 gezogen, so drückt der Stift 35 den Entriegelungshebel 11 nach unten und verschwenkt. ihn im Uhrzeigersinn. Hier schließt die Kraftrichtung des Hebels 34 mit der Kraftrichtung des Bowdenzuges 27 einen Winkel von etwa 70° ein, so daß eine mehrfache Kraftübersetzung vorliegt.

Ein kniehebelartiges Lenkersystem ist in Fig. 4 dargestellt. Ein Lenker 37 ist oben am Rahmen 2 des Schlosses angelenkt und ist gelenkig mit einem Hebel 38 verbunden, der an einem Ende die Führung 25 trägt und am anderen Ende einen Stift 39 aufweist, der in einem Langloch 40 des Entriegelungshebels 11 eingreift. Es ist bekannt, daß bei solchen Kniehebelanordnungen eine sehr große Kraftübersetzung erreicht werden kann.

Die Funktion des Hebelsystems nach Fig. 3 und 4 wirkt in gleicher Weise zur Entriegelung wie das im Zusammenhang mit Fig. 1 beschriebene System.

Es kann erwünscht sein, daß eine absolute Sperre der Tür vorgenommen werden soll, weshalb in Fig. 5 eine entsprechende Lösung hiefür angegeben wird. Die Einrichtung befindet sich im unteren Teil des Schlosses 1 und besteht aus einer Konsole 51, die mittels Schrauben 52 an der Platte 3 des Schlosses 1 angeschraubt ist. An ihr ist eine Welle 53 gelagert, die an ihrer Unterseite einen Arm 54 und an ihrem oberen Ende eine Kurvenscheibe 55 trägt. Eine Drehfeder 56 versucht die Welle 53 in Fig. 5 entgegen dem Uhrzeigersinn zu verdrehen.

Der Arm 54 reicht in die Bewegungsbahn eines Sperrstiftes 57, der in der Tür 6 verschiebbar gelagert ist. Dieser Sperrstift 57 wirkt mit einem Anschlag 58 zusammen, welche bei vorgeschobenem Sperrstift ein Öffnen der Tür verhindert. Beim Vorschieben der Stange 57 verdrängt seine Spitze den Arm 54, so daß über die Welle 53 die Kurvenscheibe 55 verschwenkt und ein Schalter 59 geschaltet wird. Dieser zeigt an, daß die Sperre wirksam ist.

Der Sperrstift 57 kann in beliebiger Weise angetrieben sein.

Die Einrichtung nach Fig. 5 stellt eine Türsperre für eine grifflose Türverriegelung, insbesondere für Schwenkschiebetüren von Fahrzeugen dar und ist dadurch charakterisiert, daß im Türblatt 6 eine längsverschiebbare Sperrstange 57 vorgesehen ist, die an einem Anschlag 58 entlanggleitet und daß weiters ein Schwenkhebel 53, 54, 55 türrahmenfest gelagert ist, dessen einer Arm 54 in die Bewegungsbahn der Sperrstange ragt und dessen anderer Arm 55 zur Betätigung eines Schalters 59 ausgebildet ist.

Diese Türsperre eignet sich auf für andere Türgattungen.

## Patentansprüche

1. Notbetätigungseinrichtung für grifflose Türverriegelungen, insbesondere für Schwenkschiebetüren von Fahrzeugen, bei denen eine Klinke (7) am Türblatt (6) mit einem türrahmenfesten Riegel (10) zusammenwirkt, dem ein benachbarter, von einer steuerbaren Kraftquelle (14) beaufschlagter Entriegelungshebel (11) zugeordnet ist, dadurch gekennzeichnet, daß ein Hebelsystem vorgesehen ist, das einerseits türrahmenfest angelenkt ist und anderseits mittels eines Verbindungselements, wie Bowdenzug (27), Verbindungsstange, mit einem Betätigungsorgan, wie Nothandgriff, mittels Mehrkantschlüssel verschwenkbarem Hebel., in Wirkverbindung steht, wobei einer der Hebel (18 ; 34 ; 38) am Entriegelungshebel (11) angreift und die Richtung der hier angreifenden Hebelkraft mit der Kraftrichtung des Verbindungselementes einen, dem gewünschten Verhältnis dieser beiden Kräfte entsprechend großen Winkel einschließt.

2. Notbetätigungseinrichtung nach Anspruch 1, dadurch gekennzeichnet, daß das Hebelsystem eine Kniehebelanordnung (37, 38) ist.

3. Notbetätigungseinrichtung nach Anspruch 1, dadurch gekennzeichnet, daß eine Scherenhebelanordnung (33, 34) vorgesehen ist.

4. Notbetätigungseinrichtung nach Anspruch 1, dadurch gekennzeichnet, daß nur ein in einer zum Entriegelungshebel (11) parallelen Ebene schwenkbarer Hebel (18) vorgesehen ist, dessen freies Ende mit dem Verbindungselement (27) verbunden ist und der eine seitlich angeordnete Rolle (21) trägt, die auf einer Fläche (22) des Entriegelungshebels abrollbar ist.

5. Notbetätigungseinrichtung nach Anspruch 4, dadurch gekennzeichnet, daß die Fläche (22) von einer auf dem Entriegelungshebel (11) ein-und feststellbaren Platte gebildet ist.

## Claims

1. Emergency actuating device for door-locking mechanisms without handles, in particular for hinged sliding doors of vehicles, in which a latch (7) on the door leaf (6) co-operates with a bolt (10) fast with the door frame, with which bolt an adjacent unlocking lever (11) acted upon by a controllable power source (14) is associated, characterised in that a lever system is provided, which on the one hand is hinged fast with the door frame and on the other hand is in operative connection by means of a connecting member, such as a Bowden cable (27), connecting rod, with an actuating member, such as an emergency handle, lever tiltable by means of a multi-sided spanner, whereby one of the levers (18 ; 34 ; 38) engages on the unlocking lever (11) and the direction of the lever force acting at this point encloses with the direction of force of the connecting member an angle corresponding in its size to the desired ratio of these two forces.

2. Emergency actuating device according to Claim 1, characterised in that the lever system is a toggle lever arrangement (37, 38).

3. Emergency actuating device according to Claim 1, characterised in that a scissors lever arrangement (33, 34) is provided.

4. Emergency actuating device according to Claim 1, characterised in that only one lever (18) tiltable in a plane parallel to the unlocking lever (11) is provided, whereof the free end is connected to the connecting member (27) and which supports a laterally located roller (21), which is able to roll on a surface (22) of the unlocking lever.

5. Emergency actuating device according to Claim 4, characterised in that the surface (22) is formed by a plate which is adjustable and able to be locked on the unlocking lever (11).

## Revendications

1. Dispositif à actionner en cas de danger pour verrouillage de portes sans poignée, en particulier pour des portes pivotantes et coulissantes de véhicules, où une clenche (7) sur le panneau de la porte (6) coopère avec un verrou (10) fixé dans le cadre de la porte, audit verrou est associé un levier de déverrouillage (11) qui est logé à proximité dudit verrou et qui est actionné à l'aide d'une source (14) d'énergie contrôlable, caractérisé en ce que, il est prévu un système de levier, qui d'une part est articulé au cadre de la porte et d'autre part moyennant un élément de liaison, tel un câble sous gaine (27) ou une barre de liaison, est relié de façon à opérer ensemble avec un organe de manoeuvre, tel une poignée de secours ou un levier pivotable à l'aide d'une clé à plusieurs faces, où un des leviers (18 ; 34 ; 35) s'agrippe au levier de verrouillage (11) et où la direction de la force du bras de levier partant de là forme un angle avec la direction de la force de l'élément de liaison, ledit angle ayant une grandeur correspondante à la proportion désirée de ces deux forces.

2. Dispositif à actionner en cas de danger suivant la revendication 1, caractérisé en ce que. le système de levier est un levier à genouillère (37, 38).

3. Dispositif à actionner en cas de danger suivant la revendication 1, caractérisé en ce que, il est pourvu d'un mécanisme par leviers croisés.

4. Dispositif à actionner en cas de danger suivant la revendication 1, caractérisé en ce que. il n'est prévu qu'un seul levier pivotant (18) qui est disposé dans un plan parallèle au levier de déverrouillage, ledit levier pivotant ayant une extrémité libre reliée à l'élément de liaison (27) et portant un rouleau (21) disposé sur son flanc, ledit rouleau pouvant rouler sur un flanc (22) du levier de déverrouillage.

5. Dispositif à actionner en cas de danger suivant la revendication 1, caractérisé en ce que, le flanc (22) est formé d'une plaque qui est montable et ajustable sur le levier de déverrouillage (11).
